# EUROPÄISCHE PATENTANMELDUNG

(11) **EP 1 884 602 A1**
(43) Veröffentlichungstag der Anmeldung: **06.02.2008**
(21) Anmeldenummer: 07014074.4
(22) Anmeldetag: 18.07.2007
(51) Int. Cl.: E03F 3/04, E03F 5/04

(54) **Rinnenkörper und Verfahren zur Herstellung eines Rinnenkörpers**

(30) Priorität: 29.07.2006 DE 102006035152
(71) Anmelder: MEA Polymer Beton B.V., 7020 Zelhem (NL)
(72) Erfinder: Arm, Wolfgang, 03048 Cottbus (DE)
(74) Vertreter: Wolff, Felix

(57) **Zusammenfassung**

Es wird ein Rinnenkörper (1) mit einem profilierten Rinnenquerschnitt (2), einer ebenen Bodengrundfläche (3) und einem ersten Dichtbereich (4) an wenigstens einer Stirnseite (5) des Rinnenkörpers (1) vorgeschlagen, wobei der erste Dichtbereich (4) in einer Ebene parallel zum Rinnenquerschnitt (2) angeordnet ist, dadurch gekennzeichnet, dass der erste Dichtbereich (4) ein Expansionsdichtelement (6) aufweist.

## Beschreibung

### Stand der Technik

Die Erfindung geht aus von einem Rinnenkörper nach dem Oberbegriff des Anspruchs 1 aus.

Solche Rinnenkörper sind allgemein bekannt. Beispielsweise ist aus der Druckschrift DE 199 442 71 A1 ein Rinnenkörper bekannt, welcher einen U-förmigen bis V-förmigen Rinnenquerschnitt mit wenigstens einem ebenen Bodenflächenabschnitt zur planen Auflage des Rinnenkörpers auf einer Abstützunterlage aufweist. Ferner ist bekannt zur Abdichtung einer Dichtungsnut zwischen zwei Rinnenkörpern plastische Elastomere als Dichtung zu verwenden, welche in die Dichtungsnut eingebracht werden und anschließend auspolymerisieren. Nachteilig an dieser Anordnung ist, dass die häufig auftretenden Verschmutzungen an den Dichtflächen, insbesondere durch Verschmutzungen an der Baustelle, keine ausreichende Haftung zwischen den Dichtflächen und der Dichtung erlauben. Ein weiterer Nachteil ist, dass beim Auspolymerisieren die Weichmacher aus den verwendeten Elastomeren entweichen und folglich eine Volumenreduktion der Elastomere eintritt, so dass sich die Dichtungen von den Dichtflächen lösen. Die Volumenreduktion der Dichtungen führt bei einer Anordnung eines Rinnenkörpers mit eingegossenen Zargen und Stutzen zu Schrumpfspannungen in den eingegossenen und von der schrumpfenden Dichtung umschlossenen Zargen und Stutzen, wobei Undichtigkeiten und Risse in denselben auftreten.

### Offenbarung der Erfindung

Der erfindungsgemäße Rinnenkörper und das erfindungsgemäße Verfahren zur Herstellung eines Rinnenkörpers gemäß den nebengeordneten Ansprüchen haben den Vorteil, dass eine sichere und diffusionsdichte Abdichtung der Rinnenkörper in einfacher Weise durch die Verwendung eines Expansionsdichtelement realisiert wird. Das Expansionsdichtelement wird in den Dichtbereichen des Rinnenkörpers durch Einspritzen, Extruieren und/oder Verlegen angeordnet und während der Auspolymerisation zu einer Expansionsbewegung gebracht. Diese Expansionsbewegung führt zu einem Dichtungsdruck auf die Dichtbereiche und bewirkt daher eine erhöhte Adhäsionskraft zwischen Expansionsdichtelement und Dichtbereich und folglich zu einer erhöhten Dichtwirkung. Zusätzlich werden durch den Expansionsdruck Unebenheiten und Verschmutzungen in den Dichtbereichen kompensiert. Das Expansionsdichtelement umfasst vorzugsweise ein Expansions-Elastomer.

Gemäß einer bevorzugten Weiterbildung weist der erste Dichtbereich eine Dichtungsnut auf, wobei bevorzugt eine Bildung der Dichtungsnut durch die ersten Dichtbereiche zweier angrenzender Rinnenkörper vorgesehen ist. Vorteilhaft wird durch eine geschlossene Dichtungsnut der Dichtungsdruck durch das expandierende Expansionsdichtmittel und somit die Dichtwirkung der Dichtung erhöht.

Gemäß einer weiteren bevorzugten Weiterbildung umfasst der Rinnenquerschnitt ein offenes U-Profil, ein offenes V-Profil oder ein geschlossenes O-Profil. Vorteilsgemäß wird daher eine Abdichtung bekannter Rinnenkörper mit unterschiedlichen und verwendungsspezifischen Profilen mit einem Expansionsdichtelement ermöglicht.

Gemäß einer weiteren bevorzugten Weiterbildung ist wenigstens eine Rinnenabdeckung des Rinnenkörpers mit einem offenen Rinnenquerschnitt auf der Öffnungsseite des Rinnenquerschnitts vorgesehen, wobei bevorzugt die Grundfläche wenigstens einer Rinnenabdeckung die Länge des Rinnenkörpers in einer Längsrichtung des Rinnenkörpers und/oder die Breite einer Rinnenkörperseitenwand senkrecht zur Längsrichtung aufweist und wobei besonders bevorzugt die Rinnenabdeckung ein L-Profil umfasst. Vorteilhaft wird somit eine Rinnenabdeckung und/oder eine Rinnenabdeckungshalterung zur Einlage von Abdeckungen, insbesondere Rostabdeckungen, realisiert, wobei das L-Profil der Rinnenabdeckung eine Arretierung einer eingelegten Abdeckung gewährleistet.

Gemäß einer weiteren bevorzugten Weiterbildung ist zwischen dem Rinnenkörper und der Rinnenabdeckung ein zweiter Dichtbereich vorgesehen ist, wobei bevorzugt der zweite Dichtbereich das Expansionsdichtelement aufweist und wobei besonders bevorzugt der zweite Dichtbereich eine weitere Dichtungsnut umfasst. Vorteilhaft wird somit eine Abdichtung zwischen Rinnenkörper und Rinnenabdeckung erzielt, wobei insbesondere die Verwendung des Expansionsdichtelements in einer Dichtungsnut zu einem erhöhten Dichtungsdruck im zweiten Dichtbereich und daher auch zu einer erhöhten Dichtwirkung führt.

Gemäß einer weiteren bevorzugten Weiterbildung ist eine mechanisch feste Verbindung zwischen der Rinnenabdeckung und dem Rinnenkörper durch Kraftschluss vorgesehen ist. Vorteilhaft wird durch die kraftschlüssige Verbindung zwischen Rinnenabdeckung und Rinnenkörper ein Auseinanderdrücken von Rinnenabdeckung und Rinnenkörper durch die Expansionsbewegung des Expansionsdichtelements verhindert, so dass der Dichtungsdruck im zweiten Dichtbereich weiter erhöht wird. Bevorzugt ist der Kraftschluss durch geeignete Befestigungsmittel, wie Schrauben und Schraubendübel vorgesehen, wobei besonders bevorzugt die Schraubendübel aus elastischem Kunststoff spannungsfrei in die Rinnenkörperseitenwand eingegossen werden.

Gemäß einer weiteren bevorzugten Weiterbildung weist der Rinnenkörper und/oder eine Rinnenkörperstirnwand einen Stutzen im Wesentlichen senkrecht zur Längsrichtung auf, wobei bevorzugt zwischen dem Stutzen und dem Rinnenkörper ein dritter Dichtbereich vorgesehen ist, welcher besonders bevorzugt das Expansionsdichtelement aufweist. Vorteilhaft wird der Stutzen durch die Expansionsbewegung des expandierenden Expansionsdichtelements relativ zum Rinnenkörper arretiert, so dass eine stoffschlüssige, formschlüssige und/oder kraftschlüssige Verbindung zwischen Rinnenkörper und Stutzen ohne die Verwendung zusätzliche Befestigungsmittel entsteht, welche eine flüssigkeitsdichte Abdichtung der Verbindung zwischen Rinnenkörper und Stutzen gewährleistet. Besonders vorteilhaft wird somit eine einfache Montage der Stutzen an der Baustelle ermöglicht, da im Vergleich zum Stand der Technik kein Eingießen der Stutzen in den Rinnenkörper erforderlich ist.

Gemäß einer weiteren bevorzugten Weiterbildung weist der Rinnenkörper wenigstens eine Aussparung und/oder wenigstens eine Ausformung auf, wobei bevorzugt ein Ineinandergreifen der Aussparung eines Rinnenkörpers mit der Ausformung eines benachbarten Rinnenkörpers und/oder eine Arretierung der Bodengrundfläche an einer Auflagefläche des Rinnenkörpers durch Fügemittel zwischen der Ausformung und/oder der Aussparung und der Auflagefläche vorgesehen ist. Vorteilhaft wird somit eine Arretierung zweier benachbarter Rinnenkörper ermöglicht, so dass insbesondere ein einfaches Ineinanderfügen der Rinnenkörper an der Baustelle mit vergleichsweise großer Präzision ermöglicht wird. Eine Fixierung der Rinnenkörper an der Bodengrundfläche arretiert die Rinnenkörper besonders vorteilhaft gegenüber jedweden Relativbewegungen gegeneinander.

Gemäß einer weiteren bevorzugten Weiterbildung weist der Rinnenkörper ein Fügeteil auf, wobei ein Zusammenfügen zweier benachbarter Rinnenkörper durch ein Eingreifen des Fügeteils in die Aussparungen der benachbarten Rinnenkörper vorgesehen ist, wobei bevorzugt das Fügeteil eine Klemmklammer umfasst. Vorteilhaft wird somit in einfacher und kostengünstiger Weise eine Arretierung zweier benachbarter Rinnenkörper relativ zueinander derart realisiert, dass ein Auseinanderdrücken der ersten Dichtbereiche durch die Expansionsbewegung des expandierenden Expansionsdichtelements verhindert und ein vergleichsweise hoher Dichtungsdruck erzielt wird. Insbesondere ist ein Einrasten der Klemmklammern in die Aussparungen vorgesehen, so dass eine formschlüssige und kraftschlüssige Verbindung zwischen den Rinnenkörpern gewährleistet ist. Die Aussparungen weisen eine Hinterscheidung zur formschlüssigen Verankerung der Klemmklammem auf und werden entweder in speziellen Gießverfahren direkt in die Rinnenkörper eingeformt oder als Gießteilinlet aus korrosionsbeständigem, dehnfähigem Material (bspw. Kunststoff) spannungsfrei und flüssigkeitsdicht in die Rinnenkörper eingegossen. Insbesondere sind die Gießteilinlets komprimierfähig vorgesehen.

Gemäß einer weiteren bevorzugten Weiterbildung weist der Rinnenkörper eine Rinnenkörperstirnwand auf, wobei bevorzugt eine Abdichtung zwischen Rinnenkörper und Rinnenkörperstirnwand durch den ersten Dichtbereich mit dem Expansionsdichtelement und besonders bevorzugt eine Arretierung der Rinnenkörperstirnwand an dem Rinnenkörper durch das Fügeteil vorgesehen ist, welches in die Aussparungen des Rinnenkörpers und der Rinnenkörperstirnwand eingreift. Vorteilhaft wird somit ein Abschluss eines Rinnenkörpers ermöglicht, welcher ein vergleichsweise hohes Maß an Dichtwirkung aufweist.

Ein weiterer Gegenstand der vorliegenden Erfindung ist ein Verfahren zum Zusammenfügen zweier Rinnenkörper, wobei in einem ersten Verfahrensschritt das Expansionsdichtelement in die Dichtbereiche eingebracht wird und in einem zweiten Verfahrensschritt eine Expansion des Expansionsdichtelements erzeugt wird. Vorteilhaft wird somit in einfacher Weise eine flüssigkeitsdichte Abdichtung der Dichtbereiche realisiert, wobei die Expansionsbewegung des expandierenden Expansionsdichtelements einen erhöhten Dichtungsdruck auf die Dichtbereiche und daher eine erhöhte Dichtwirkung bewirkt. Insbesondere wird eine Kompensation von Unebenheiten und/oder Verschmutzungen in den Dichtbereichen und eine im Vergleich zum Stand der Technik erheblich größer Adhäsionskraft zwischen Dichtung und Dichtbereich durch den vergleichsweise hohen Dichtungsdruck erzielt.

Gemäß einer weiteren bevorzugten Weiterbildung wird das Aufbringen des Expansionsdichtelement durch Aufspritzen, Extruieren und/oder Verlegen durchgeführt, wobei bevorzugt das Aufbringen in den Dichtungsbereich im Herstellungsprozess des Rinnenkörpers und/oder zwischen die ersten Dichtungsbereiche zweier benachbarter Rinnenkörper vorgesehen ist. Vorteilhaft wird somit in einfacher und zeitsparender Weise das Expansionsdichtelement in den Dichtbereich eingefügt, wobei das Einfügen sowohl an der Baustelle direkt zwischen zwei benachbarten und bereits positionierten Rinnenkörpern, als auch unmittelbar während des Herstellungsprozesses der Rinnenkörper vorgesehen ist. Bei der Verwendung von Expansionsdichtelementen, welche als Dichtungsbänder ausgeformt und in Folie luftdicht verpackt sind, wird zunächst eine Folienhälfte vom Expansionsdichtelement entfernt und das Expansionsdichtelement im Dichtbereich angeordnet. Bevorzugt sind eine anschließende Positionierung des Rinnenkörpers zu benachbarten Rinnenkörpern und ein abschließendes Entfernen der verbleibenden Folienhälfte vorgesehen.

Gemäß einer weiteren bevorzugten Weiterbildung erfolgt durch eine Aufnahme von einem Reaktionsmittel durch das Expansionsdichtelement eine Expansion desselben, wobei bevorzugt das Reaktionsmittel durch die Umgebungsatmosphäre und/oder durch ein Aufbringen auf das Expansionsdichtelement dem Expansionsdichtelement zugeführt wird. Besonders vorteilhaft wird somit eine Expansion des Expansionsdichtelements erst im Dichtbereich und zeitlich nach dem Positionieren der Rinnenkörper bewirkt. Bevorzugt ist eine Expansion des Expansionsdichtelements im Auspolymerisationsprozess desselben vorgesehen, wobei die Expansion durch Aufnahme des Reaktionsmittels durch das Expansionsdichtelement erzeugt wird.

Gemäß einer weiteren bevorzugten Weiterbildung wird durch die Expansion ein Dichtungsdruck im ersten Dichtbereich und/oder zwischen zwei ersten Dichtbereichen zweier benachbarter Rinnenkörper erzeugt, wobei bevorzugt ein Auseinanderdrücken der benachbarten Rinnenkörper durch die Verwendung von Fügeteilen verhindert wird. Vorteilhaft wird durch die Expansionsbewegung des Expansionsdichtmittels zusammen mit einer Kraftschlüssigen Verbindung zwischen den Rinnenkörpern, welche ein Auseinanderdrücken derselben verhindert, ein im Vergleich zum Stand der Technik erheblich höherer Dichtungsdruck und daher ein deutlich gesteigerte Dichtwirkung erzielt.

Gemäß einer weiteren bevorzugten Weiterbildung wird durch die Expansion ein Dichtungsdruck im zweiten Dichtbereich erzeugt, wobei bevorzugt ein Auseinanderdrücken der Rinnenabdeckung und des Rinnenkörpers durch die Verwendung von Fügemitteln verhindert wird. Vorteilhaft erzeugt die kraftschlüssige Verbindung der Rinnenabdeckung mit dem Rinnenkörper durch die Fügemittel zusammen mit der Expansionsbewegung des expandierenden Expansionsdichtelements einen erhöhten Dichtungsdruck im zweiten Dichtbereich und folglich eine erhöhte Dichtwirkung.

Gemäß einer weiteren bevorzugten Weiterbildung wird durch die Expansion ein Dichtungsdruck im dritten Dichtbereich erzeugt, wobei bevorzugt ein Arretierung des Stutzens am Rinnenkörper und/oder an der Rinnenkörperstirnwand durch den Dichtungsdruck bewirkt wird. Vorteilhaft wird somit der Stutzen durch die Expansionsbewegung des expandierenden Expansionsdichtelements relativ zum Rinnenkörper arretiert, so dass eine stoffschlüssige, formschlüssige und/oder kraftschlüssige Verbindung zwischen Rinnenkörper und Stutzen ohne die Verwendung zusätzliche Befestigungsmittel entsteht, welche eine flüssigkeitsdichte Abdichtung der Verbindung zwischen Rinnenkörper und Stutzen gewährleistet.

Besonders vorteilhaft wird somit eine einfache Montage der Stutzen an der Baustelle ermöglicht, da im Vergleich zum Stand der Technik kein Eingießen der Stutzen in den Rinnenkörper erforderlich ist.

Ausführungsbeispiele der Erfindung sind in den Zeichnungen dargestellt und in der nachfolgenden Beschreibung näher erläutert.

### Kurze Beschreibung der Zeichnung

Es zeigen
**Figur 1** eine perspektive Darstellung einer Anordnung von Rinnenkörpern gemäß einer ersten Ausführungsform der vorliegenden Erfindung.
**Figur 2** eine perspektive Darstellung einer Anordnung von Rinnenkörpern gemäß einer zweiten Ausführungsform der vorliegenden Erfindung,
**Figur 3** Darstellungen eines Rinnenkörpers gemäß einer dritten Ausführungsform der vorliegenden Erfindung,
**Figur 4** eine perspektivische Darstellung eines Rinnenkörpers gemäß einer vierten Ausführungsform der vorliegenden Erfindung,
**Figur 5** eine perspektivische Darstellung eines Rinnenkörpers gemäß einer fünften Ausführungsform der vorliegenden Erfindung,
**Figur 6** Darstellungen eines Rinnenkörpers gemäß einer sechsten Ausführungsform der vorliegenden Erfindung.
**Figur 7** Darstellungen eines Rinnenkörpers gemäß einer siebten Ausführungsform der vorliegenden Erfindung.
**Figur 8** Darstellungen eines Rinnenkörpers gemäß einer achten Ausführungsform der vorliegenden Erfindung,
**Figur 9** Darstellungen einer Klemmklammer eines Rinnenkörpers gemäß einer siebten Ausführungsform der vorliegenden Erfindung,
**Figur 10** Darstellungen eines Expansionsdichtelements eines Rinnenkörpers gemäß einer neunten Ausführungsform der vorliegenden Erfindung,
**Figur 11** perspektivische Darstellungen einer Rinnenkörperstirnwand eines Rinnenkörpers gemäß einer zehnten Ausführungsform der vorliegenden Erfindung,
**Figur 12** Darstellungen einer Rinnenkörperstirnwand eines Rinnenkörpers gemäß einer elften Ausführungsform der vorliegenden Erfindung,
**Figur 13** eine perspektive Darstellung einer Anordnung von Rinnenkörpern gemäß einer zwölften Ausführungsform der vorliegenden Erfindung und
**Figur 14** eine perspektive Darstellung eines Rinnenkörpers gemäß einer dreizehnten Ausführungsform der vorliegenden Erfindung.

In den verschiedenen Figuren sind gleiche Teile stets mit gleichen Bezugszeichen versehen und werden daher in der Regel jeweils nur einmal benannt

### Ausführungsform(en) der Erfindung

In **Figur 1** ist eine perspektive Darstellung einer Anordnung von Rinnenkörpern 1, 1 gemäß einer ersten Ausführungsform der vorliegenden Erfindung dargestellt, wobei die Rinnenkörper 1, 1' jeweils einen profilierten Rinnenquerschnitt (2), eine ebene Bodengrundfläche 3 und einem ersten Dichtbereich 4 an wenigstens einer Stirnseite 5 des Rinnenkörpers 1 aufweisen, wobei der erste Dichtbereich 4 in einer Ebene parallel zum Rinnenquerschnitt 2 angeordnet ist und wobei der erste Dichtbereich 4 zur Aufnahme eines Expansionsdichtelement 6 ausgeformt ist. Die Rinnenkörper 1, 1' sind an ihren jeweiligen Stirnseiten 5 zusammengefügt, wobei die ersten Dichtbereiche 4 durch das Expansionsdichtelement 6 flüssigkeitsdicht abgedichtet werden und wobei insbesondere das Expansionsdichtelement 6 adhäsiv eine stoffschlüssige Verbindung mit den ersten Dichtbereichen 4 aufweist. Eine Expansionsbewegung des nicht abgebildeten expandierenden Expansionsdichtelements 6 bewirkt einen vergleichsweise großen Dichtungsdruck auf die ersten Dichtbereiche 4.

In **Figur 2** eine perspektive Darstellung einer Anordnung von Rinnenkörpern 1.1' gemäß einer zweiten Ausführungsform der vorliegenden Erfindung dargestellt, welche im Wesentlichem identisch der Anordnung von Rinnenkörpern 1, 1' gemäß der ersten Ausführungsform ist, wobei einer 4' der ersten Dichtbereiche 4, 4' eine Dichtungsnut 7 aufweist, wobei bevorzugt eine Bildung einer vollständig umschlossenen Dichtungsnut 7 durch beide Dichtbereiche 4, 4' der angrenzenden Rinnenkörper 1, 1' vorgesehen ist.

In **Figur 3** sind Darstellungen eines Rinnenkörpers 1 gemäß einer dritten Ausführungsform der vorliegenden Erfindung dargestellt, welche im Wesentlichen identisch des Rinnenkörpers 1 gemäß der ersten Ausführungsform ist, wobei der Rinnenkörper 1 wenigstens eine Rinnenabdeckung 10 des Rinnenkörpers 1 mit einem offenen Rinnenquerschnitt 2 auf der Öffnungsseite 2' des Rinnenquerschnitts 2 vorgesehen ist, wobei bevorzugt die Grundfläche 10' wenigstens einer Rinnenabdeckung 10 die Länge des Rinnenkörpers in einer Längsrichtung 11 des Rinnenkörpers und die Breite 13 einer Rinnenkörperseitenwand 12 senkrecht zur Längsrichtung aufweist und wobei die Rinnenabdeckung 10 ein L-Profil umfasst. Zwischen dem Rinnenkörper 1 und der Rinnenabdeckung 10 ein zweiter Dichtbereich 14 vorgesehen ist, wobei der zweite Dichtbereich 14 das Expansionsdichtelement 6 aufweist und wobei der zweite Dichtbereich 15 eine weitere Dichtungsnut 15 umfasst und wobei ferner eine mechanisch feste Verbindung zwischen der Rinnenabdeckung 10 und dem Rinnenkörper 1 durch Kraftschluss mittels geeigneter Fügemittel 16 vorgesehen ist. Die Fügemittel 16 umfassen Schrauben, welche in der Rinnenkörperseitenwand 12 verschraubt sind. Weiterhin weist der Rinnenkörper 1 einen Stutzen 18 im Wesentlichen senkrecht zur Längsrichtung 11 auf, wobei zwischen dem Stutzen 18 und dem Rinnenkörper 1 ein dritter Dichtbereich 19 vorgesehen ist, welcher ebenfalls das Expansionsdichtelement 6 aufweist. Der Stutzen 18 wird lediglich durch das Expansionsdichtelement 6 im Rinnenkörper 1 fixiert.

In **Figur 4** ist eine perspektivische Darstellung eines Rinnenkörpers 1 gemäß einer vierten Ausführungsform der vorliegenden Erfindung dargestellt, welche im Wesentlichen identisch des Rinnenkörpers 1 gemäß der dritten Ausführungsform ist, wobei die Fügemittel 16 Schrauben 16 und Schraubendübel 17 vorgesehen sind und wobei die Schraubendübel aus elastischem Kunststoff spannungsfrei in die Rinnenkörperseitenwand eingegossen werden.

In **Figur 5** ist eine perspektivische Darstellung eines Rinnenkörpers 1 gemäß einer fünften Ausführungsform der vorliegenden Erfindung dargestellt, welche im Wesentlichen identisch des Rinnenkörpers 1 gemäß der dritten Ausführungsform ist, wobei der Stutzen 18 und die Rinnenabdeckung 10 nicht abgebildet sind.

In **Figur 6** sind Darstellungen eines Rinnenkörpers 1 gemäß einer sechsten Ausführungsform der vorliegenden Erfindung dargestellt, welche im Wesentlichen identisch des Rinnenkörpers 1 gemäß der ersten Ausführungsform ist, wobei der Rinnenkörper 1 wenigstens eine Aussparung 20 und wenigstens eine Ausformung 21 aufweist. Die Aussparungen 20 und Ausformungen 21 sind zum formschlüssigen und/oder kraftschlüssigen Ineinandergreifen der Aussparung 20 des einen Rinnenkörpers 1 mit der Ausformung 21 eines nicht abgebildeten benachbarten Rinnenkörpers 1' und/oder zur formschlüssigen und/oder kraftschlüssigen Arretierung der Bodengrundfläche 3 an einer nicht abgebildeten Auflagefläche des Rinnenkörpers 1 durch Fügemittel 22 zwischen der Ausformung 21 und/oder der Aussparung 20 und der Auflagefläche vorgesehen.

In **Figur 7** sind Darstellungen eines Rinnenkörpers 1 gemäß einer siebten Ausführungsform der vorliegenden Erfindung dargestellt, welche im Wesentlichen identisch des Rinnenkörpers 1 gemäß der sechsten Ausführungsform ist, wobei der Rinnenkörper 1 ein Fügeteil 23 aufweist, wobei ein Zusammenfügen zweier benachbarter Rinnenkörper 1,1' durch ein Eingreifen des Fügeteils 23 in die Aussparungen 20 der benachbarten Rinnenkörper 1, 1' vorgesehen ist, wobei das Fügeteil 23 eine Klemmklammer 23 umfasst. Die Klemmklammer 23 ist in einrastend in die Aussparungen 20 vorgesehen, welche eine Hinterscheidung und ein Kunststoffinlet aufweisen. Die Klemmklammern 23 bewirken ein form- und kraftschlüssigen relative Fixierung zweier benachbarter Rinnenkörper 1, 1'.

In **Figur 8** sind Darstellungen eines Rinnenkörpers 1 gemäß einer achten Ausführungsform der vorliegenden Erfindung dargestellt, welche im Wesentlichen identisch des Rinnenkörpers 1 gemäß der siebten Ausführungsform ist, wobei keine Klemmklammern 23 abgebildet sind.

In **Figur 9** sind Darstellungen der Klemmklammer 23 eines Rinnenkörpers gemäß einer siebten Ausführungsform der vorliegenden Erfindung dargestellt, wobei die Klammem 23 aus korrosionsbeständigem, dauerelastischem Material, bevorzugt Federstahl oder Kunststoff, bestehen.

In **Figur 10** sind Darstellungen eines Expansionsdichtelements 6 eines Rinnenkörpers gemäß einer neunten Ausführungsform der vorliegenden Erfindung dargestellt, wobei das Expansionsdichtelement 6 als Dichtungsband ausgeformt und zwischen zwei Folien 30, 31 luftdicht verpackt ist. Beim Aufbringen des Expansionsdichtelement 6 in den ersten, zweiten und/oder dritten Dichtbereich 4, 14, 19 des Rinnenkörpers 1 wird zunächst eine Folienhälfte 30 vom Expansionsdichtelement entfernt und das Expansionsdichtelement im Dichtbereich 4, 14, 19 und/oder in der Dichtnut 7 angeordnet. Bevorzugt sind eine anschließende Positionierung des Rinnenkörpers 1 zu benachbarten Rinnenkörpern 1' und ein abschließendes Entfernen der verbleibenden Follenhälfte 31 vorgesehen.

**In Figur 11** perspektivische Darstellungen einer Rinnenkörperstirnwand 24 eines Rinnenkörpers 1 gemäß einer zehnten Ausführungsform der vorliegenden Erfindung dargestellt, wobei die Rinnenkörperstirnwand 24 Aussparungen 20 zur Befestigung mit Klemmklammern 23 aufweist und wobei die Rinnenkörperstirnwand 24 einen Stutzen 18 mit einem dritten Dichtbereich 19 aufweist, wobei eine Arretierung des Stutzens 18 relativ zur Rinnenkörperstirnwand 24 stoffschlüssig, formschlüssig und/oder kraftschlüssig durch das Expansionsdichtelement 6 im dritten Dichtbereich 19 erfolgt.

In **Figur 12** sind Darstellungen einer Rinnenkörperstirnwand 24 eines Rinnenkörpers 1 gemäß einer elften Ausführungsform der vorliegenden Erfindung dargestellt, welche im Wesentlichen identisch des Rinnenkörpers 1 gemäß der zehnten Ausführungsform ist, wobei die Rinnenkörperstirnwand 24 keinen Stutzen 18 aufweist.

In **Figur 13** ist eine perspektive Darstellung einer Anordnung von Rinnenkörpern 1 gemäß einer zwölften Ausführungsform der vorliegenden Erfindung dargestellt, welche im Wesentlichen identisch des Rinnenkörpers 1 gemäß der siebten Ausführungsform ist, wobei die Anordnung von Rinnenkörpern 1, 1' eine Rinnenkörperstirnwand 24 eines Rinnenkörpers 1 gemäß der elften Ausführungsform aufweist, welche mit Klemmklammem 23 am benachbarten Rinnenkörper 1 arretiert ist.

In **Figur 14** ist eine perspektive Darstellung eines Rinnenkörpers 1 gemäß einer dreizehnten Ausführungsform der vorliegenden Erfindung dargestellt, wobei der Rinnenkörper 1 ein geschlossenes O-Profil 9 mit einer Lamellenstruktur 40 an der Oberseite aufweist. Der erste Dichtbereich 4 ist als eine ringförmige, geschlossene Dichtungsnut 9 ausgebildet.

## Patentansprüche

1. Rinnenkörper (1) mit einem profilierten Rinnenquerschnitt (2), einer ebenen Bodengrundfläche (3) und einem ersten Dichtbereich (4) an wenigstens einer Stirnseite (5) des Rinnenkörpers (1), wobei der erste Dichtbereich (4) in einer Ebene parallel zum Rinnenquerschnitt (2) angeordnet ist, **dadurch gekennzeichnet, dass** der erste Dichtbereich (4) ein Expansionsdichtelement (6) aufweist.

2. Rinnenkörper (1) nach Anspruch 1, **dadurch gekennzeichnet, dass** eine Erzeugung eines Dichtungsdrucks auf den ersten Dichtbereich (4) durch das Expansionsdichtelement (6) vorgesehen ist, wobei das Expansionsdichtelement (6) bevorzugt ein Expansions-Elastomer umfasst.

3. Rinnenkörper (1) nach einem der vorhergehenden Ansprüche, **dadurch gekennzeichnet, dass** der erste Dichtbereich (4) eine Dichtungsnut (7) aufweist, wobei bevorzugt eine Bildung der Dichtungsnut (7) durch die ersten Dichtbereiche (4,4') zweier angrenzender Rinnenkörper (1,1') vorgesehen ist.

4. Rinnenkörper (1) nach einem der vorhergehenden Ansprüche, **dadurch gekennzeichnet, dass** der Rinnenquerschnitt (2) ein offenes U-Profil (8), ein offenes V-Profil oder ein geschlossenes O-Profil (9) ist.

5. Rinnenkörper (1) nach einem der vorhergehenden Ansprüche, **dadurch gekennzeichnet, dass** wenigstens eine Rinnenabdeckung (10) des Rinnenkörpers (1) mit einem offenen Rinnenquerschnitt (2) auf der Öffnungsseite (2') des Rinnenquerschnitts (2) vorgesehen ist, wobei bevorzugt die Grundfläche (10') wenigstens einer Rinnenabdeckung (10) die Länge des Rinnenkörpers in einer Längsrichtung (11) des Rinnenkörpers und/oder die Breite (13) einer Rinnenkörperseitenwand (12) senkrecht zur Längsrichtung aufweist und wobei besonders bevorzugt die Rinnenabdeckung (10) ein L-Profil umfasst.

6. Rinnenkörper (1) nach einem der vorhergehenden Ansprüche, **dadurch gekennzeichnet, dass** zwischen dem Rinnenkörper (1) und der Rinnenabdeckung (10) ein zweiter Dichtbereich (14) vorgesehen ist, wobei bevorzugt der zweite Dichtbereich (14) das Expansionsdichtelement (6) aufweist und wobei besonders bevorzugt der zweite Dichtbereich (15) eine weitere Dichtungsnut (15) umfasst.

7. Rinnenkörper (1) nach einem der vorhergehenden Ansprüche, **dadurch gekennzeichnet, dass** eine mechanisch feste Verbindung zwischen der Rinnenabdeckung (10) und dem Rinnenkörper (1) durch Kraftschluss mittels geeigneter Fügemittel (16) vorgesehen ist.

8. Rinnenkörper (1) nach einem der vorhergehenden Ansprüche, **dadurch gekennzeichnet, dass** der Rinnenkörper (1) und/oder eine Rinnenkörperstirnwand (24) einen Stutzen (18) im Wesentlichen senkrecht zur Längsrichtung (11) aufweist, wobei bevorzugt zwischen dem Stutzen (18) und dem Rinnenkörper (1) ein dritter Dichtbereich (19) vorgesehen ist, welcher besonders bevorzugt das Expansionsdichtelement (6) aufweist.

9. Rinnenkörper (1) nach einem der vorhergehenden Ansprüche, **dadurch gekennzeichnet, dass** der Rinnenkörper (1) wenigstens eine Aussparung (20) und/oder wenigstens eine Ausformung (21) aufweist, wobei bevorzugt ein Ineinandergreifen der Aussparung (20) eines Rinnenkörpers (1) mit der Ausformung (21) eines benachbarten Rinnenkörpers (1') und/oder eine Arretierung der Bodengrundfläche (3) an einer Auflagefläche des Rinnenkörpers (1) durch Fügemittel (22) zwischen der Ausformung (21) und/oder der Aussparung (20) und der Auflagefläche vorgesehen ist.

10. Rinnenkörper (1) nach einem der vorhergehenden Ansprüche, **dadurch gekennzeichnet, dass** der Rinnenkörper (1) ein Fügeteil (23) aufweist, wobei ein Zusammenfügen zweier benachbarter Rinnenkörper (1,1') durch ein Eingreifen des Fügeteils (23) in die Aussparungen (20) der benachbarten Rinnenkörper (1,1') vorgesehen ist, wobei bevorzugt das Fügeteil (23) eine Klemmklammer umfasst.

11. Rinnenkörper (1) nach einem der vorhergehenden Ansprüche, **dadurch gekennzeichnet, dass** der Rinnenkörper (1) eine Rinnenkörperstirnwand (24) aufweist, wobei bevorzugt eine Abdichtung zwischen Rinnenkörper (1) und Rinnenkörperstirnwand (24) durch den ersten Dichtbereich (4) mit dem Expansionsdichtelement (6) und besonders bevorzugt eine Arretierung der Rinnenkörperstirnwand (24) an dem Rinnenkörper (1) durch das Fügeteil (23) vorgesehen ist, welches in die Aussparungen (20) des Rinnenkörpers (1) und der Rinnenkörperstirnwand (24) eingreift.

12. Verfahren zum Zusammenfügen zweier Rinnenkörper (1) nach einem der vorhergehenden Ansprüche, **dadurch gekennzeichnet, dass** in einem ersten Verfahrensschritt das Expansionsdichtelement (6) in den Dichtbereich (4, 14, 19) wenigstens eines Rinnenkörpers (1) eingebracht wird und in einem zweiten Verfahrensschritt eine Expansion des Expansionsdichtelements (6) erzeugt wird.

13. Verfahren nach Anspruch 12, **dadurch gekennzeichnet, dass** das Aufbringen des Expansionsdichtelement (6) durch Aufspritzen, Extruieren und/oder Verlegen durchgeführt wird, wobei bevorzugt das Aufbringen in den Dichtungsbereich im Herstellungsprozess des Rinnenkörpers (1) und/oder zwischen die ersten Dichtungsbereiche (4, 4') zweier benachbarter Rinnenkörper (1, 1') vorgesehen ist.

14. Verfahren nach Anspruch 12 oder 13, **dadurch gekennzeichnet, dass** durch eine Aufnahme von einem Reaktionsmittel durch das Expansionsdichtelement (1) eine Expansion desselben erfolgt, wobei bevorzugt das Reaktionsmittel durch die Umgebungsatmosphäre und/oder durch ein Aufbringen auf das Expansionsdichtelement (6) dem Expansionsdichtelement (6) zugeführt wird.

15. Verfahren nach Anspruch 12 bis 14, **dadurch gekennzeichnet, dass** durch die Expansion ein Dichtungsdruck im ersten Dichtbereich (4) und/oder zwischen zwei ersten Dichtbereichen (4, 4') zweier benachbarter Rinnenkörper (1,1') erzeugt wird, wobei bevorzugt ein Auseinanderdrücken der benachbarten Rinnenkörper (1,1') durch die Verwendung von Fügeteilen (23) verhindert wird.

16. Verfahren nach Anspruch 12 bis 15, **dadurch gekennzeichnet, dass** durch die Expansion ein Dichtungsdruck im zweiten Dichtbereich (14) erzeugt wird, wobei bevorzugt ein Auseinanderdrücken der Rinnenabdeckung (10) und des Rinnenkörpers (1) durch die Verwendung von Fügemitteln (16) verhindert wird.

17. Verfahren nach Anspruch 12 bis 16, **dadurch gekennzeichnet, dass** durch die Expansion ein Dichtungsdruck im dritten Dichtbereich (19) erzeugt wird, wobei bevorzugt ein Arretierung des Stutzens (18) am Rinnenkörper (1) und/oder an der Rinnenkörperstirnwand (24) durch den Dichtungsdruck bewirkt wird.
